# EUROPÄISCHE PATENTSCHRIFT

(11) **EP 3 555 365 B1**
(45) Veröffentlichungstag und Bekanntmachung des Hinweises auf die Patenterteilung: **07.10.2020**
(21) Anmeldenummer: 17816552.8
(22) Anmeldetag: 29.11.2017
(51) Int. Cl.: E01B 27/17, E01B 35/00, E01B 35/06

(54) **MESSVORRICHTUNG UND VERFAHREN ZUM ERFASSEN EINER GLEISGEOMETRIE**
MEASUREMENT DEVICE AND METHOD FOR DETECTING A TRACK GEOMETRY
APPAREIL DE MESURE ET PROCÉDÉ POUR ACQUÉRIR UNE GÉOMÉTRIE DE VOIE

(30) Priorität: 19.12.2016 AT 5742016
(43) Veröffentlichungstag der Anmeldung: 23.10.2019
(73) Patentinhaber: Plasser & Theurer Export von Bahnbaumaschinen GmbH, 1010 Wien (AT)
(72) Erfinder: KAISER, Christoph, 4170 St. Stefan am Walde (AT)
(86) Internationale Anmeldenummer: PCT/EP2017/080757
(87) Internationale Veröffentlichungsnummer: WO 2018/114252

(56) Entgegenhaltungen:
- EP-A1- 0 952 254
- EP-B1- 2 176 465
- WO-A2-2013/152827
- JP-A- S5 356 056

## Beschreibung

### Gebiet der Technik

Die Erfindung betrifft eine Messvorrichtung zum Erfassen einer Gleisgeometrie eines Gleises unmittelbar nach einer Bearbeitung des Gleises mittels einer Gleisbaumaschine, wobei die Messvorrichtung Radachsen zum Befahren des Gleises, Anschlusselemente zur Befestigung an der Gleisbaumaschine und eine Datenschnittstelle zum Datenaustausch mit der Gleisbaumaschine umfasst. Zudem betrifft die Erfindung ein Verfahren zum Erfassen einer Gleisgeometrie mittels der Messvorrichtung.

### Stand der Technik

Bei Gleisbauarbeiten besteht oft die Notwendigkeit einer Abnahmemessung, um den Einhalt von Normen und sonstigen Vorgaben nachzuweisen. Dafür kommen bei kurzen Bauabschnitten oftmals Handmessgeräte zum Einsatz. Bei umfangreichen Bau- bzw. Instandhaltungstätigkeiten erfolgt nach Beendigung der Arbeiten die Befahrung mittels eines Messfahrzeugs, um die Gleisgeometrie des bearbeiten Gleisabschnitts zu erfassen. Es ist auch bekannt, einen mittels einer Gleisbaumaschine bearbeiteten Gleisabschnitt nach Abschluss der Gleisbauarbeiten ein zweites Mal für eine Nachmessung zu befahren.

Bekannt sind auch Messvorrichtungen, die an einer Gleisbaumaschine befestigbar sind und eine Nachmessung des Gleises unmittelbar nach einer mit der Gleisbaumaschine durchgeführten Bearbeitung ermöglichen. Beispielsweise offenbart die EP 0 952 254 A1 eine Gleisstopfmaschine mit einem Anhänger, an dem eine solche Messvorrichtung montiert ist. Diese Messvorrichtung umfasst drei Messwägen. Zwischen den äußeren Messwägen ist eine Messsehne gespannt, deren Abstand zu Messeinrichtungen am mittleren Messwagen erfasst wird. Damit lässt sich die Gleisgeometrie mittels Wandersehenen-Messprinzip (Dreipunktmessung) nachmessen. Mit an den Messwägen angebrachten Neigungsmessern (Pendeln) ist zudem eine Gleisüberhöhung messbar.

### Zusammenfassung der Erfindung

Der Erfindung liegt die Aufgabe zugrunde, eine Messvorrichtung der eingangs genannten Art gegenüber dem Stand der Technik zu verbessern. Zudem soll ein mittels der Messvorrichtung durchgeführtes Verfahren angegeben werden.

Erfindungsgemäß werden diese Aufgaben gelöst durch die Merkmale der Ansprüche 1 und 13. Vorteilhafte Weiterbildungen der Erfindung ergeben sich aus den abhängigen Ansprüchen.

Dabei umfasst die Messvorrichtung einen Vorrichtungsrahmen, an dem eine Inertialmesseinheit angeordnet ist, wobei eine vordere Radachse und eine hintere Radachse zueinander um eine orthogonal zu den Radachsen verlaufende Drehachse drehbar am Vorrichtungsrahmen gelagert sind. Eine solche kompakte Messvorrichtung ist auf einfache Weise an einer bestehenden Gleisbaumaschine befestigbar, um unmittelbar nach einer Gleisbearbeitung ein effizientes Nachmessen der Lateral-, Longitudinal und Vertikallage des Gleises durchzuführen. Die Notwendigkeit eines Anhängers entfällt. Durch die Drehbarkeit der Radachsen zueinander ist sichergestellt, dass der Vorrichtungsrahmen mit der Interialmesseinheit dem Gleisverlauf exakt folgt.

Dabei ist es günstig, wenn zur Bildung der Drehachse der Vorrichtungsrahmen über ein Drehgelenkt in einen vorderen Rahmenteil und in einen hinteren Rahmenteil geteilt ist. Eine solche Bauweise ist robust gegenüber Erschütterungen und stellt mit einer spielfreien Ausführung des Drehgelenks eine sehr präzise Nachmessung sicher.

Eine weitere Verbesserung sieht vor, dass die Anschlusselemente ein erstes Watt-Gestänge zur Führung des Vorrichtungsrahmens in lateraler Richtung umfassen. Wenn die Messvorrichtung an einer Gleisbaumaschine befestigt ist, bleibt die Lage der Messvorrichtung gegenüber der Gleisbaumaschine in Längsrichtung konstant und es kann eine einfache Zuordnung der Messergebnisse in Gleislängsrichtung erfolgen.

Damit die Messvorrichtung als hinterer Messwagen eines Nivelliermesssystems einer Gleisbaumaschine einsetzbar ist, umfasst die Messvorrichtung vorteilhafterweise für jede Schiene eine Auflagekonsole zur Kopplung mit einem Gestänge einer Nivelliersehne.

Für die Nutzung als hinterer Messwagen eines Richtmesssystems einer Gleisbaumaschine ist es sinnvoll, wenn die Messvorrichtung eine Sehnenspannvorrichtung zum Einspannen einer Richtsehne umfasst. Die Messvorrichtung erfüllt dabei eine Doppelfunktion. Einerseits wird die Nachmessung durchgeführt und andererseits dient die Messvorrichtung als Messsystemkomponente zur Steuerung einer Gleisbearbeitung.

Dabei ist günstigerweise die Sehnenspannvorrichtung über einen mittig am Vorrichtungsrahmen gelagerten Lenker mit einem zweiten Watt-Gestänge zum Anschluss an die Gleisbaumaschine verbunden. Durch diese kinematische Ausprägung der Anschlusselemente ist sichergestellt, dass infolge einer asymmetrisch mittels Richtsehne auf die Messvorrichtung ausgeübten Zugkraft kein Drehmoment auf die Messvorrichtung wirkt. Ein solches könnte die Messgenauigkeit beeinträchtigen.

In einer Ausprägung der Erfindung ist vorgesehen, dass für eine Positionsbestimmung des Vorrichtungsrahmens gegenüber jeder Schiene mindestens eine berührungslose Lagemesseinrichtung angeordnet ist. Damit ist ein Bezug der mittels Inertialmesseinheit erfassten Raumkurven zu den Schienenverläufen hergestellt, woraus sich für jede Schiene eine eigene Raumkurve ergibt.

In einer robusten alternativen Ausprägung ist jede Radachse als Teleskopachse ausgebildet, an der Messräder mit zylindrischen Laufflächen angeordnet sind. Damit ist während eines Messvorgangs die Lage der am Vorrichtungsrahmen befestigten Inertialmesseinheit gegenüber einer Schiene bestimmt, um den Verlauf dieser Schiene als Raumkurve zu erfassen.

Vorteilhafterweise ist zumindest einer Teleskopachse ein Messsensor zur Erfassung einer Spurweite zugeordnet. Mit dem erfassten Spurweitenverlauf ist aus der mittels Inertialmesseinheit erfassten Raumkurve auch der Verlauf der anderen Schiene ableitbar.

Zum entgleisungssicheren Befahren von Weichen und Kreuzungen ist es sinnvoll, wenn jedem Messrad ein Führungsschwert zur Führung entlang eines Radlenkers zugeordnet ist. Das jeweilige Führungsschwert zieht das zugeordnete Messrad nach innen, sobald es entlang eines Radlenkers geführt ist. Auf diese Weise wird verhindert, dass ein Messrad mittels Teleskopachse in eine Schienenlücke gedrückt wird.

Sinnvollerweise ist zumindest ein Messrad als Element einer Wegmesseinrichtung ausgebildet, um die mit der Inertialmesseinheit erfassten Lageänderungen dem zurückgelegten Weg auf dem Gleis zuzuordnen.

Für eine verschleißarme und genaue Messung ist es von Vorteil, wenn jedes Messrad ein Laufrad und einen Spurkranz umfasst, die zueinander drehbar auf einer Welle gelagert sind. In Kurvenfahrten weisen die Kontaktlinie zwischen Laufrad und Schiene und die Kontaktlinie zwischen Spurkranz und Schiene unterschiedliche Bogenlängen auf. Durch die Teilung des Messrads in Laufrad und Spurkranz kommt es zu keiner Reibung.

Das erfindungsgemäße Verfahren zum Erfassen einer Gleisgeometrie mittels der Messvorrichtung sieht vor, dass unmittelbar nach einem Befahren des Gleises mittels eines Schienenfahrwerks der Gleisstopfmaschine zur Nachmessung der Gleisgeometrie die Radachsen der Messvorrichtung von oben auf die Schienen gedrückt werden und dass die Lage des Vorrichtungsrahmens mittels der Inertialmesseinheit erfasst wird. Auf diese Weise wird die Gleisgeometrie nach einer Bearbeitung des Gleises erfasst, wobei das Schienenfahrwerk der Gleisstopfmaschine unmittelbar vor der Messung eine Stabilisierung des Gleises bewirkt.

In einer vorteilhaften Weiterbildung des Verfahrens wird in einer Auswerteeinrichtung aus einer mittels der Inertialmesseinheit erfassten Raumkurve und einer erfassten Spurweite für jede Schiene eine eigene Raumkurve ermittelt.

Bei der Nutzung der Messvorrichtung als Messwagen eines Richtmesssystems ist es günstig, wenn eine an der Messvorrichtung angeordnete und lateral zwischen zwei Anschlägen geführte Sehnenspannvorrichtung zu Positionierung gegenüber einer Schiene gegen einen der beiden Anschläge gedrückt wird. Auf diese Weise ist das Richtmesssystem wahlweise an eine der Schienen des Gleises anlegbar.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Gleisstopfmaschine mit Messvorrichtung nach dem Stand der Technik
- Fig. 2: Messvorrichtung, an einer Gleisstopfmaschine befestigt
- Fig. 3: Messvorrichtung in einer Seitenansicht
- Fig. 4: Messvorrichtung in einer Draufsicht
- Fig. 5: Messvorrichtung mit einer Sehnenspannvorrichtung

### Beschreibung der Ausführungsformen

Als Beispiel für eine Gleisbaumaschine 1 ist in den Figuren 1 und 2 eine Gleisstopfmaschine dargestellt. Diese umfasst einen Maschinenrahmen 2, der mittels Schienenfahrwerke 3 auf Schienen 4 eines Gleises 5 verfahrbar ist. Als Arbeitsaggregate sind ein Stopfaggregat 6 und ein Hebe-/Richtaggregat 7 angeordnet. In bekannter Weise umfassen ein Richtmesssystem und ein Nivelliermesssystem drei Messwägen 8, eine Richtsehen 9 und zwei Nivelliersehnen 10. Unter Verwendung dieser Messsysteme erfolgt eine Steuerung des Hebe-Richtaggregats 7 beim Richten und Nivellieren des Gleises 5.

Nach dem Unterstopfen wird die erzielte Gleislage überprüft. Für diese Nachmessung umfasst die Gleisbaumaschine 1 in Fig. 1 nach dem Stand der Technik einen Anhänger 11 mit zwei weiteren Messwägen 8. Dabei ist für eine Dreipunktmessung nach dem Wandersehnen-Messprinzip eine zusätzliche Messsehne 12 gespannt.

Erfindungsgemäß wird die Nachmessung verbessert, wenn anstelle eines mit weiteren Messwägen 8 ausgestatteten Anhängers 11 eine Messvorrichtung 13 mit einer Inertialmesseinheit 14 zum Einsatz kommt (Fig. 2). Diese Messvorrichtung 13 ist mittels mehrerer Anschlusselemente 15 an der Gleisbaumaschine 1 befestigbar und mittels Radachsen 16 am Gleis 5 verfahrbar. Optional dient die Messvorrichtung 13 zusätzlich als Messwagen des Richtmesssystems und des Nivelliermesssystems.

In einer Ausprägung der Erfindung umfasst die Messvorrichtung 13 berührungslose Lagemesseinrichtungen 17 (z.B. Laser-Linienscanner). Dabei sind auf jede Schiene 4 zwei voneinander beabstandete Lagemesseinrichtungen 17 gerichtet, um die Lage der Inertialmesseinheit 14 gegenüber den Schienen 4 exakt zu bestimmen. Auf diese Weise sind aus einer mittels Inertialmesseinheit 14 erfassten Raumkurve die Verläufe der beiden Schienen 4 ableitbar.

In den Figuren 3 bis 5 ist eine Ausprägung der Messvorrichtung 13 mit als Teleskopachsen 18, 19 ausgebildeten Radachsen 16 dargestellt. An einer vorderen Teleskopachse 18 und einer hinteren Teleskopachse 19 sind Messräder 20 mit zylindrischen Laufflächen angeordnet. Die Teleskopachsen 18, 19 sind zueinander um eine orthogonal verlaufende Drehachse 21 drehbar gelagert. Dazu ist ein Vorrichtungsrahmen 22 über ein spielfreies Drehgelenk 23 in einen vorderen Rahmenteil 24 und einen hinteren Rahmenteil 25 unterteilt. Beispielsweise sind im Drehgelenk 23 mehrere gegeneinander gespannte Kegelrollenlager angeordnet.

Am vorderen Rahmenteil 24 ist mittig die Inertialmesseinheit 14 angeordnet. Diese erfasst somit jede Lageänderung des vorderen Rahmenteils 24, wenn dieser entlang des Gleises 5 bewegt wird. Messresultat ist eine Raumkurve, die exakt dem Verlauf jener Schiene 4 entspricht, gegen die der Vorrichtungsrahmen 22 mit den Messrädern 20 seitlich angelegt ist.

Als Anschlusselemente 15 sind beispielhaft zwei Anschlusskonsolen 26, vier pneumatische Vertikalzylinder 27 und ein erstes Watt-Gestänge 28 angeordnet. Mittels der Vertikalzylinder 27 ist die Messvorrichtung 13 von einer Transportstellung in einer Arbeitsstellung absenkbar, wobei jedem Vertikalzylinder 27 ein Längenmesssensor zugeordnet sein kann. Damit lässt sich die Lage der Messvorrichtung 13 gegenüber der Gleisbaumaschine 1 bestimmen. Auf diese Weise ist die Messvorrichtung 13 ferngesteuert ein- bzw. ausgleisbar und während eines Messvorgangs mit einem konstanten Druck von oben auf die Schienen 4 drückbar.

Dabei ist es günstig, wenn für eine Fixierung in der Transportstellung fernbedienbare Arretierungselemente 29 vorgesehen sind. Das sind beispielsweise Haken, die mittels eigener Antriebe verschwenkbar und an Wellenenden 30 der Teleskopachsen 18, 19 einhakbar sind.

Das erste Watt-Gestänge 28 (Lemniskatenlenker mit einer horizontalen Bewegungsebene) bewirkt eine laterale Führung der Messvorrichtung 13 gegenüber der Gleisbaumaschine 1. Es umfasst zwei gleich lange Hebelstangen 31, die jeweils mit einem Ende an der Gleisbaumaschine 1 bzw. an den Anschlusskonsolen 26 gelenkig befestigbar sind. Die anderen Enden sind über ein Koppelelement 32 miteinander verbunden. Das Koppelelement 32 ist dabei symmetrisch um eine Führungsdrehachse 33 drehbar in der Mitte der Messvorrichtung 13 gelagert.

Auf diese Weise wird die Führungsdrehachse 33 während einer Kurvenfahrt auf einer Orthogonalen zur Gleisbaumaschinenlängsachse geführt. Somit bleibt die Lage der Messvorrichtung 13 in Längsrichtung gegenüber der Gleisbaumaschine 1 immer unverändert, sodass eine einfache Zuordnung der Nachmessergebnisse in Längsrichtung erfolgen kann.

Jeder Teleskopachse 18, 19 ist ein pneumatischer Horizontalzylinder 34 zugeordnet, um die Messräder 20 bei einem Messvorgang gegen die jeweilige Innenseite der Schienen 4 zu drücken. Mit den pneumatischen Zylindern 34 lässt sich ein gleichmäßiger Anpressdruck realisieren. Zudem können die Messräder 20 vor einem Anheben der Messvorrichtung 13 nach innen gezogen werden. Konkret ist bei jeder Teleskopachse 18, 19 ein Messrad 20 gegenüber dem Vorrichtungsrahmen 22 lateral verschiebbar. Das jeweils nicht verschiebbare Messrad 20 wird mit dem Vorrichtungsrahmen 22 entlang der zugeordneten Schienen 4 geführt, wobei das jeweilige verschiebbare Messrad 20 eine veränderliche Spurweite des Gleises 5 ausgleicht.

Zur Erfassung der Spurweite ist jeder Teleskopachse 18, 19 ein Messsensor 35 zugeordnet, der laufend die variable Länge der jeweiligen Teleskopachse 18, 19 erfasst. Aus der mit der Inertialmesseinheit 14 erfassten Raumkurve einer Schiene 4 wird über die Spurweite eine Raumkurve der zweiten Schiene 4 ermittelt. Auf diese Weise ist eine exakte Nachmessung beider Schienenstränge ermöglicht.

Jedem Messrad 20 ist ein Führungsschwert 36 zugeordnet, um ein sicheres Durchfahren von Weichen und Kreuzungen sicherzustellen. Das dem jeweiligen Messrad 20 zugeordnete Führungsschwert 36 befindet sich dabei auf der anderen Seite der Messvorrichtung 13 und zieht das Messrad 20 bei einem Kontakt mit einem Radlenker nach innen. Über eine gestrichelt dargestellte Verbindung 37 ist das jeweils verschiebbare Messrad 20 mit dem zugeordnete Führungsschwert 36 gekoppelt, sodass Messrad 20 und Führungsschwert 36 gemeinsam verschiebbar sind.

Zudem ist jedes Messrad 20 geteilt ausgeführt. Dabei sind ein Laufrad 38 und ein Spurkranz 39 getrennt auf einer Welle 40 gelagert. Bei einer Kurvendurchfahrt können sich das Laufrad 38 und der Spurkranz 39 mit unterschiedlichen Umdrehungsgeschwindigkeiten drehen und auf diese Weise unterschiedliche Bogenlängen der Berührungslinien mit der Schiene 4 ausgleichen.

Neben einem Pneumatikanschluss umfasst die Messvorrichtung 13 eine Datenschnittstelle 41 zum Datenaustausch mit der Gleisbaumaschine 1. Beispielsweise wird ein Bussystem der Gleisbaumschiene 1 genutzt, um Messdaten und Steuerungsdaten zu übertragen. Die unveränderliche Längspositionierung der Messvorrichtung 13 gegenüber der Gleisbaumaschine 1 erleichtert den Datenabgleich mit anderen Messeinrichtungen der Gleisbaumaschine 1.

Vorzugsweise ist für jede Schiene 4 ein Messrad 20 als Element einer Wegmesseinrichtung 42 ausgebildet. Damit wird eine verbesserte Zuordnung der Messergebnisse zur Kilometrierung des Gleises 5 erreicht. Die jeweilige Wegmesseinrichtung 42 ist beispielsweise mit einer Drehmomentstütze an einer Außenseite des zugeordneten Messrads 20 angeordnet.

In Fig. 5 ist eine Messvorrichtung 13 als hinterer Messwagen eines Richtmesssystems und eines Nivelliermesssystems einer Gleisbaumaschine 1 ausgebildet. Dazu umfasst die Messvorrichtung 13 eine Sehnenspannvorrichtung 43 mit einem Querbalken 44, in dem ein Schlitten 45 geführt ist. Im Schlitten 45 ist ein hinteres Ende einer Richtsehne 9 einspannbar. Bei einer Kurvenfahrt wird der Schlitten 45 mittels eines Antriebs lateral verschoben, um eine Sehnennachführung zu ermöglichen.

Damit eine außermittige Zugbelastung der Richtsehne 9 kein störendes Drehmoment auf die Messvorrichtung 13 ausüben kann, ist ein zweites Watt-Gestänge 46 angeordnet, mittels dem ein mittig gelagerter Lenker 47 mit der Gleisbaumaschine 1 koppelbar ist. Die Position des Lenkers 47 bleibt somit während einer Kurvenfahrt immer orthogonal zur Gleismaschinenlängsachse ausgerichtet.

An den Lenker 47 ist über zwei Koppelstangen 48 der Querbalken 44 der Sehnenspannvorrichtung 43 angeschlossen. Auf diese Weise wird das von der außermittigen Richtsehnenspannung verursachte Drehmoment über die Koppelstangen 48, den Lenker 47, das zweite Watt-Gestänge 46 und eine Anschlusskonsole 26 an der Gleisbaumaschine 1 abgestützt. Die dabei an der mittigen Führungsdrehachse 33 auftretende Gegenkraft in Längsrichtung wird über das erste Watt-Gestänge 28 von der Gleisbaumaschine 1 aufgenommen, sodass die Messvorrichtung 13 von der Zugkraft der Richtsehne 9 völlig unbeeinflusst bleibt.

Um das Richtmesssystem wahlweise auf eine der beiden Schienen 4 des Gleises 5 beziehen zu können, ist der Querbalken 44 lateral zwischen zwei Anschlägen 49, 50 geführt, wobei nur ein Anschlag 49 eine starre Verbindung mit dem Vorrichtungsrahmen 22 aufweist. In einer ersten Betriebsstellung drückt ein Aktuator den Querbalken 44 gegen diesen Anschlag 49, wodurch das Richtmesssystem und der Vorrichtungsrahmen 22 an dieselbe Schiene 4 angelegt sind.

Der zweite Anschlag 50 ist mit dem querverschiebbaren Messrad 20 und dem dazugehörenden Führungsschwert 36 gekoppelt. Wenn der Querbalken 44 in einer zweiten Betriebsstellung gegen diesen Anschlag 50 gedrückt ist, dient die andere Schiene 4 als Referenz für das Richtmesssystem. Auf diese Weise ist in einer Kurve immer die innere Schiene als Bezugsbasis für das Richtmesssystem auswählbar.

Zudem sind an dieser Messvorrichtung 13 am Vorrichtungsrahmen 22 zwei Auflagekonsolen 51 angeordnet, um eine Höhenposition der Messvorrichtung 13 über Gestänge auf Nivelliersehnen 10 des Nivelliermesssystems übertragen zu können.

Bei einem optischen Gleismesssystem (z.B. gemäß der österreichischen Patentanmeldung A 325/2016), entfällt die Notwendigkeit einer Sehnenspannvorrichtung 43. Stattdessen ist an der Messvorrichtung 13 beispielsweise eine Konsole für die Befestigung einer Kamera angeordnet.

In der Messeinrichtung 13 selbst oder in der Gleisstopfmaschine 1 ist eine Auswerteeinrichtung 52 angeordnet, um die Daten der Intertialmesseinheit 14, der Lagemesseinrichtungen 19 oder der Messsensoren 35 zu Erfassung der Spurweite auszuwerten und eine Raumkurve für jede Schiene 4 zu erstellen.

## Patentansprüche

1. Messvorrichtung (13) zum Erfassen einer Gleisgeometrie eines Gleises (5) unmittelbar nach einer Bearbeitung des Gleises (5) mittels einer Gleisbaumaschine (1), wobei die Messvorrichtung Radachsen (16) zum Befahren des Gleises (5), Anschlusselemente (15) zur Befestigung an der Gleisbaumaschine (1) und eine Datenschnittstelle (41) zum Datenaustausch mit der Gleisbaumaschine (1) umfasst, **dadurch gekennzeichnet, dass** die Messvorrichtung (13) einen Vorrichtungsrahmen (22) umfasst, an dem eine Inertialmesseinheit (14) angeordnet ist, und dass eine vordere Radachse (16) und eine hintere Radachse (16) zueinander um eine orthogonal zu den Radachsen (16) verlaufende Drehachse (21) drehbar am Vorrichtungsrahmen (22) gelagert sind.

2. Messvorrichtung (13) nach Anspruch 1, **dadurch gekennzeichnet, dass** zur Bildung der Drehachse (21) der Vorrichtungsrahmen (22) über ein Drehgelenkt (23) in einen vorderen Rahmenteil (24) und in einen hinteren Rahmenteil (25) geteilt ist.

3. Messvorrichtung (13) nach Anspruch 1 oder 2, **dadurch gekennzeichnet, dass** die Anschlusselemente (15) ein erstes Watt-Gestänge (28) zur Führung des Vorrichtungsrahmens (22) in lateraler Richtung umfassen.

4. Messvorrichtung (13) nach einem der Ansprüche 1 bis 3, **dadurch gekennzeichnet, dass** die Messvorrichtung (13) für jede Schiene (4) eine Auflagekonsole (51) zur Kopplung mit einem Gestänge einer Nivelliersehne (10) umfasst.

5. Messvorrichtung (13) nach einem der Ansprüche 1 bis 4, **dadurch gekennzeichnet, dass** die Messvorrichtung (13) eine Sehnenspannvorrichtung (43) zum Einspannen einer Richtsehne (9) umfasst.

6. Messvorrichtung (13) nach Anspruch 5, **dadurch gekennzeichnet, dass** die Sehnenspannvorrichtung (43) über einen mittig am Vorrichtungsrahmen (22) gelagerten Lenker (47) mit einem zweiten Watt-Gestänge (46) zum Anschluss an die Gleisbaumaschine (1) verbunden ist.

7. Messvorrichtung (13) nach einem der Ansprüche 1 bis 6, **dadurch gekennzeichnet, dass** für eine Positionsbestimmung des Vorrichtungsrahmens (22) gegenüber jeder Schiene (4) mindestens eine berührungslose Lagemesseinrichtung (17) angeordnet ist.

8. Messvorrichtung (13) nach einem der Ansprüche 1 bis 6, **dadurch gekennzeichnet, dass** jede Radachse (16) als Teleskopachse (18, 19) ausgebildet ist, an der Messräder (20) mit zylindrischen Laufflächen angeordnet sind.

9. Messvorrichtung (13) nach Anspruch 8, **dadurch gekennzeichnet, dass** zumindest einer Teleskopachse (18, 19) ein Messsensor (35) zur Erfassung einer Spurweite zugeordnet ist.

10. Messvorrichtung (13) nach Anspruch 8 oder 9, **dadurch gekennzeichnet, dass** jedem Messrad (20) ein Führungsschwert (36) zur Führung entlang eines Radlenkers zugeordnet ist.

11. Messvorrichtung (13) nach einem der Ansprüche 8 bis 10, **dadurch gekennzeichnet, dass** zumindest ein Messrad (20) als Element einer Wegmesseinrichtung (42) ausgebildet ist.

12. Messvorrichtung (13) nach einem der Ansprüche 8 bis 11, **dadurch gekennzeichnet, dass** jedes Messrad (20) ein Laufrad (38) und einen Spurkranz (39) umfasst, die zueinander drehbar auf einer Welle (40) gelagert sind.

13. Verfahren zum Erfassen einer Gleisgeometrie eines Gleises (5) mittels der Messvorrichtung (13) nach einem der Ansprüche 1 bis 12, **dadurch gekennzeichnet, dass** unmittelbar nach einem Befahren des Gleises (5) mittels eines Schienenfahrwerks (3) der Gleisstopfmaschine (1) zur Nachmessung der Gleisgeometrie die Radachsen (16) der Messvorrichtung (13) von oben auf die Schienen (4) gedrückt werden und dass die Lage des Vorrichtungsrahmens (22) mittels der Inertialmesseinheit (14) erfasst wird.

14. Verfahren nach Anspruch 13, **dadurch gekennzeichnet, dass** in einer Auswerteeinrichtung (52) aus einer mittels der Inertialmesseinheit (14) erfassten Raumkurve und einer erfassten Spurweite für jede Schiene (4) eine eigene Raumkurve ermittelt wird.

15. Verfahren nach Anspruch 13 oder 14, **dadurch gekennzeichnet, dass** eine an der Messvorrichtung (13) angeordnete und lateral zwischen zwei Anschlägen (49, 50) geführte Sehnenspannvorrichtung (43) zu Positionierung gegenüber einer Schiene (4) gegen einen der beiden Anschläge (49, 50) gedrückt wird.

## Claims

1. A measuring device (13) for recording a track geometry of a track (5) immediately after a treatment of the track (5) by means of track maintenance machine (1), wherein the measuring device comprises wheel axles (16) for travelling on the track (5), connecting elements (15) for mounting to the track maintenance machine (1) and a data interface (41) for exchanging data with the track maintenance machine (1), **characterized in that** the measuring device (13) comprises an assembly frame (22) on which an inertial measuring unit (14) is arranged, and that a front wheel axle (16) and a rear wheel axle (16) are mounted on the assembly frame (22) for rotation relative to one another about an axis of rotation (21) extending orthogonally to the wheel axles (16).

2. A measuring device (13) according to claim 1, **characterized in that,** to form the axis of rotation (21), the assembly frame (22) is split by a rotation joint (23) into a front frame part (24) and a rear frame part (25).

3. A measuring device (13) according to claim 1 or 2, **characterized in that** the connecting elements (15) comprise a first Watt linkage (28) for guiding the assembly frame (22) in lateral direction.

4. A measuring device (13) according to one of claims 1 to 3, **characterized in that** the measuring device (13) comprises a support bracket (51) for each rail (4) for coupling to a linkage of a levelling chord (10).

5. A measuring device (13) according to one of claims 1 to 4, **characterized in that** the measuring device (13) comprises a chord tensioning device (43) for clamping a lining chord (9).

6. A measuring device (13) according to claim 5, **characterized in that** the chord tensioning device (43) is connected via a steering arm (47), supported centrally on the assembly frame (22), to a second Watt linkage (46) for connection to the track maintenance machine (1).

7. A measuring device (13) according to one of claims 1 to 6, **characterized in that** at least one contact-less position measuring device (17) is arranged for determining the position of the assembly frame (22) relative to each rail (4).

8. A measuring device (13) according to one of claims 1 to 6, **characterized in that** each wheel axle (16) is designed as a telescopic axle (18, 19) on which the measuring wheels (20) having cylindrical running surfaces are arranged.

9. A measuring device (13) according to claim 8, **characterized in that** a measuring sensor (35) for registering a track gauge is associated with at least one telescopic axle (18, 19).

10. A measuring device (13) according to claim 8 or 9, **characterized in that** a guide blade (36) for guidance along a check rail is associated with each measuring wheel (20).

11. A measuring device (13) according to one of claims 8 to 10, **characterized in that** at least one measuring wheel (20) is designed as an element of a path measuring device (42).

12. A measuring device (13) according to one of claims 8 to 11, **characterized in that each** measuring wheel (20) comprises a running wheel (38) and a flange (39) which are mounted for rotation relative to one another on a shaft (40).

13. A method for recording a track geometry of a track (5) by means of the measuring device (13) according to one of claims 1 to 12, **characterized in that,** immediately after an rail undercarriage (3) of the track tamping machine (1) has travelled on the track (5), the wheel axles (16) of the measuring device (13) are pressed onto the rails (4) from above for check measurement of the track geometry, and that the position of the assembly frame (22) is registered by the inertial measuring unit (14).

14. A method according to claim 13, **characterized in that** a separate spatial curve is established for each rail (4) in an evaluation device (52) from a spatial curve recorded by means of the inertial measuring unit (14) and from a recorded track gauge.

15. A method according to claim 13 or 14, **characterized in that** a chord tensioning device (43), arranged on the measuring device (13) and laterally guided between two stops (49, 50), is pressed against one of the two stops (49, 50) for positioning relative to a rail (4).

## Revendications

1. Dispositif de mesure (13) pour la détection d'une géométrie de voie d'une voie ferrée (5) directement après un usinage de la voie ferrée (5) au moyen d'une machine de pose de voie (1), dans lequel le dispositif de mesure comprend des essieux de roue (16) pour le passage sur la voie ferrée (5), des éléments de raccord (15) pour la fixation à la machine de pose de voie (1) et une interface de données (41) pour l'échange de données avec la machine de pose de voie (1), **caractérisé en ce que** le dispositif de mesure (13) comprend un châssis de dispositif (22) sur lequel un module de mesure d'inertie (14) est disposé, et qu'un essieu de roue avant (16) et un essieu de roue arrière (16) sont logés sur le châssis de dispositif (22) de manière rotative l'un par rapport à l'autre autour d'un axe de rotation (21) s'étendant perpendiculairement aux essieux de roue (16).

2. Dispositif de mesure (13) selon la revendication 1, **caractérisé en ce que** le châssis de dispositif (22) est divisé en une partie de châssis avant (24) et en une partie de châssis arrière (25) par le biais d'une charnière (23) pour la formation de l'axe de rotation (21).

3. Dispositif de mesure (13) selon la revendication 1 ou 2, **caractérisé en ce que** les éléments de raccord (15) comprennent une première tringlerie de Watt (28) pour le guidage du châssis de dispositif (22) dans la direction latérale.

4. Dispositif de mesure (13) selon une des revendications 1 à 3, **caractérisé en ce que** le dispositif de mesure (13) pour chaque rail (4) comprend une console d'appui (51) pour l'accouplement avec une tringlerie d'une corde de nivellement (10).

5. Dispositif de mesure (13) selon une des revendications 1 à 4, **caractérisé en ce que** le dispositif de mesure (13) comprend un dispositif de tension de corde (43) pour la tension d'une corde de direction (9).

6. Dispositif de mesure (13) selon la revendication 5, **caractérisé en ce que** le dispositif de tension de corde (43) est connecté à une seconde tringlerie de Watt (46) pour le raccord à la machine de pose de voie (1) par le biais d'une bielle (47) logée au milieu sur le châssis de dispositif (22).

7. Dispositif de mesure (13) selon une des revendications 1 à 6, **caractérisé en ce qu'**au moins une installation de mesure d'assiette (17) sans contact est disposée en face de chaque rail (4) pour une détermination de position du châssis de dispositif (22).

8. Dispositif de mesure (13) selon une des revendications 1 à 6, **caractérisé en ce que** chaque essieu de roue (16) est réalisé en tant qu'essieu télescopique (18, 19) sur lequel des roues de mesure (20) avec des surfaces de roulement cylindriques sont disposées.

9. Dispositif de mesure (13) selon la revendication 8, **caractérisé en ce qu'**un capteur de mesure (35) pour la détection d'un écartement de la voie est associé à au moins un essieu télescopique (18, 19).

10. Dispositif de mesure (13) selon la revendication 8 ou 9, **caractérisé en ce qu'**une entretoise de guidage (36) pour le guidage le long d'un contre-rail est associée à chaque roue de mesure (20).

11. Dispositif de mesure (13) selon une des revendications 8 à 10, **caractérisé en ce qu'**au moins une roue de mesure (20) est réalisée en tant qu'élément d'une installation de mesure de déplacement (42).

12. Dispositif de mesure (13) selon une des revendications 8 à 11, **caractérisé en ce que** chaque roue de mesure (20) comprend une roue porteuse (38) et un boudin de roue (39) qui sont logés sur un arbre (40) de manière rotative l'un par rapport à l'autre.

13. Procédé de détection d'une géométrie de voie d'une voie ferrée (5) au moyen du dispositif de mesure (13) selon une des revendications 1 à 12, **caractérisé en ce que** directement après un passage sur la voie ferrée (5) au moyen d'un mécanisme de roulement ferroviaire (3) de la machine de bourrage de voie (1) pour le contrôle des mesures de la géométrie de voie, les essieux de roue (16) du dispositif de mesure (13) sont pressés du haut sur les rails (4) et que l'assiette du châssis de dispositif (22) est détectée au moyen du module de mesure d'inertie (14).

14. Procédé selon la revendication 13, **caractérisé en ce qu'**une courbe spatiale propre est déterminée dans un dispositif d'évaluation (52) à partir d'une courbe spatiale détectée au moyen du module de mesure d'inertie (14) et d'un écartement de la voie détecté pour chaque rail (4).

15. Procédé selon la revendication 13 ou 14, **caractérisé en ce qu'**un dispositif de tension de corde (43) disposé sur le dispositif de mesure (13) et guidé latéralement entre deux butées (49, 50) est pressé contre une des deux butées (49, 50) pour le positionnement par rapport à un rail (4).
